# EUROPÄISCHE PATENTSCHRIFT

(11) **EP 3 655 115 B1**
(45) Veröffentlichungstag und Bekanntmachung des Hinweises auf die Patenterteilung: **13.08.2025**
(21) Anmeldenummer: 18752418.6
(22) Anmeldetag: 04.07.2018
(51) Int. Cl.: A62C 35/00, A62C 35/58, A62C 35/60, A62C 35/62, A62C 35/64, A62C 35/68

(54) **FEUERLÖSCHANLAGENVENTIL, SOWIE FEUERLÖSCHANLAGE MIT SELBIGEM**
FIRE EXTINGUISHING SYSTEM VALVE, AND FIRE EXTINGUISHING SYSTEM HAVING SAME
VANNE D'INSTALLATION D'EXTINCTION D'INCENDIE ET INSTALLATION D'EXTINCTION D'INCENDIE ÉQUIPÉE DE CELLE-CI

(30) Priorität: 18.07.2017 DE 102017116117
(43) Veröffentlichungstag der Anmeldung: 27.05.2020
(73) Patentinhaber: Minimax GmbH, 23843 Bad Oldesloe (DE)
(72) Erfinder: KEMPF, Peter, 23843 Bad Oldesloe (DE); STACHOWITZ, Frank, 23909 Ratzeburg (DE)
(74) Vertreter: Eisenführ Speiser
(86) Internationale Anmeldenummer: PCT/EP2018/068032
(87) Internationale Veröffentlichungsnummer: WO 2019/015958

(56) Entgegenhaltungen:
- EP-A1- 3 496 822
- EP-A2- 2 409 773
- WO-A1-2016/097335
- WO-A1-2017/070369
- US-A- 3 115 033

## Beschreibung

Die vorliegende Erfindung betrifft ein Feuerlöschanlagenventil mit einem Gehäuse, einer in dem Gehäuse vorgesehenen Fluideintrittskammer, eine in dem Gehäuse vorgesehenen Fluidaustrittskammer, einem zwischen einem Sperrzustand zu einem Freigabezustand hin und her bewegbaren Schließkörper, welcher im Sperrzustand eine unmittelbare Fluidströmung zwischen der Fluideintrittskammer und der Fluidaustrittskammer unterbindet und in der Freigabestellung die Fluideintrittskammer mit der Fluidaustrittskammer unmittelbar fluidleitend verbindet.

Feuerlöschanlagenventile der vorstehend bezeichneten Art sind allgemein bekannt. Sie werden entweder als passive oder aktive Ventile eingesetzt, um im Brandfall eine Fluidströmung durch das Ventil hindurch freizugeben und zum Löschen eines Brandes zu gewährleisten. Solche Feuerlöschanlagenventile können als Nassalarmventile, Trockenalarmventile oder Sprühfluidventile eingesetzt werden. Häufig sind zur Überwachung des Drucks in der Fluideintrittskammer und/oder in der Fluidaustrittskammer ein oder mehrere Manometer vorgesehen. Sofern das Feuerlöschanlagenventil nicht einlass- oder auslassseitig abgesperrt ist, zeigen diese Manometer dann auf der Eintrittsseite den Versorgungsdruck des Löschmittels an, und auf der Austrittsseite den Druck im nachgelagerten Rohrleitungsnetz der Feuerlöschanlage.

In der Praxis sind Feuerlöschanlagen mit den vorbezeichneten Feuerlöschanlagenventilen über sehr lange Zeiträume in einem Gebäude oder an einer Anlage installiert, ohne jemals in einem Ernstfall einen Brand löschen zu müssen. Deshalb ist es notwendig, die Funktionsweise der Feuerlöschanlagenventile in regelmäßigen Abständen zu überprüfen. Dies gilt auch für die an den Feuerlöschanlagenventilen vorgesehenen Manometer. So wird beispielsweise von einigen Regelwerken gefordert, dass die Manometer jährlich auf ihre Funktionsweise hin überprüft werden müssen.

Zur Überprüfung der korrekten Funktionsweise der Manometer wird gemäß dem Stand der Technik der am Manometer anstehende Druck mittels eines speziell zu diesem Zweck extern vorgesehenen Kugelhahns abgesperrt. Im Anschluss daran wird das durch den Kugelhahn abgeschlossene Volumen zur Umgebung hin geöffnet, wodurch das vom Manometer überwachte Volumen entlüftet wird. Eine korrekte Funktionsweise des Manometers ist gegeben, wenn der Druck während der Entlüftung auf den Umgebungsdruck abfällt und nach erneutem Verschließen und Öffnen des Kugelhahns wieder auf den bestimmungsgemäßen Druck in der Löschanlage ansteigt. Die im Stand der Technik bekannten Lösungen mittels Kugelhähnen sind sehr bauraumintensiv und erfordern vergleichsweise hohen Installationsaufwand bezüglich der Armaturen um das Feuerlöschanlagenventil herum.

Das Deutsche Patent- und Markenamt hat in der Prioritätsanmeldung zu vorliegender Anmeldung folgenden Stand der Technik recherchiert: WO 2017/ 070 369 A1, DE 39 37 778 A1, US 372 219 A, WO 2016/ 097 335 A1, EP 2 409 773 A2, WO 2016/ 179 406 A1, und WO 2017/ 114 615 A1.

EP 3 496 822 A1 zeigt ein Feuerlöschanlagenventil, welches ein Gehäuse mit einem Einlass und einem Auslass umfasst. Im Inneren des Gehäuses ist ein Klappenventil angeordnet, das zwischen einer offenen und einer geschlossenen Position schwenkbar ist. Am Feuerlöschanlagenventil sind zwei Manometer montiert, von denen das eine mit dem Fluideinlass und das andere mit dem Fluidauslass verbunden ist. Die Manometer sind an von dem Ventilkörper abzweigenden Fluidleitungen, insbesondere mit Anschlüssen von in den Fluidleitungen angeordneten, von Hand verstellbaren Ventilen verbunden.

Demzufolge lag der Erfindung die Aufgabe zugrunde, ein Feuerlöschanlagenventil der eingangs bezeichneten Art dahingehend zu verbessern, dass die im Stand der Technik empfundenen Nachteile möglichst weitgehend überwunden werden. Insbesondere lag der Erfindung die Aufgabe zugrunde, ein Feuerlöschanlagenventil dahingehend zu verbessern, dass eine Funktionsüberprüfung der montierten Manometer auf geringerem Bauraum möglich wird.

Die Erfindung löst die ihr zugrundeliegende Aufgabe bei einem Feuerlöschanlagenventil der eingangs bezeichneten Art mit den Merkmalen von Anspruch 1.

Die Erfindung folgt dem Ansatz, dass der Einsatz externer Armaturen durch die Integration der Entlüftungsfunktion in das Gehäuse des Feuerlöschanlagenventils vermieden wird, und damit einhergehend der ansonsten im Stand der Technik notwendige Bauraum nicht mehr benötigt wird. Die in der Vergangenheit allgemein als nachteilig empfundene Erhöhung der Funktionskomplexität des Feuerlöschanlagenventilgehäuses ist überraschenderweise gerade mit Blick auf die erfindungsgemäß integrierte Entlüftungsvorrichtung besonders vorteilhaft, da sowohl das Manometer als auch die Entlüftungsvorrichtung unmittelbar am Feuerlöschanlagenventil angeordnet sind und somit für den Bediener unmittelbar ersichtlich ist, wie das Manometer zu entlüften ist.

Die erfindungsgemäße Entlüftungsvorrichtung ist dazu eingerichtet, das unmittelbar mit dem Manometer fluidleitend verbundene Volumen infolge ihrer Betätigung von der Fluideintrittskammer zu trennen und mit der Umgebung zu verbinden.

Die Erfindung wird vorteilhaft weitergebildet, indem das Gehäuse einen Grundkörper und einen reversibel lösbar mit dem Grundkörper verbundenen Gehäusedeckel aufweist, und die Entlüftungsvorrichtung in den Gehäusedeckel integriert ist.

Durch die Integration der Entlüftungsvorrichtung in den Gehäusedeckel wird es möglich, den Gehäusegrundkörper für eine Vielzahl von Feuerlöschanlagenventilen identisch zu fertigen und je nach Notwendigkeit die Entlüftungsfunktion durch nachträgliche Montage des Gehäusedeckels ein- beziehungsweise nachzurüsten. Vorzugsweise ist auch das wenigstens eine Manometer an den Gehäusedeckel montiert. Hierdurch sind das Manometer und die Entlüftungsvorrichtung in unmittelbarer Nähe zueinander angeordnet, was die Bedienung der Entlüftungsvorrichtung intuitiv gestaltet.

Erfindungsgemäß weist die Entlüftungsvorrichtung einen innerhalb des Gehäuses verschiebbar gelagerten Kolben auf, der zwischen einer Druckübertragungsstellung und einer Entlüftungsstellung hin- und her bewegbar ist, wobei in der Druckübertragungsstellung eine fluidleitende Verbindung zwischen dem wenigstens einen Manometer und der Fluideintrittskammer oder Fluidaustrittskammer hergestellt ist, und in der Entlüftungsstellung die fluidleitende Verbindung zwischen dem wenigstens einen Manometer und der Fluideintrittskammer oder Fluidaustrittskammer unterbunden ist.

Erfindungsgemäß weist der Kolben ferner eine innere Durchgangsöffnung auf, die fluidleitend mit der Umgebung verbunden ist. Das wenigstens eine Manometer ist in der Entlüftungsstellung fluidleitend mit der inneren Durchgangsöffnung verbunden, und in der Druckübertragungsstellung des Kolbens ist die fluidleitende Verbindung zwischen dem Manometer und der inneren Durchgangsöffnung unterbunden. Die Durchgangsöffnung durch den Kolben hindurch kann sich beispielsweise von einer ersten zu einer zweiten Stirnseite des Kolbens vollständig durch den Kolbenkörper hindurch erstrecken.

Weiter vorzugsweise weist die Entlüftungsvorrichtung ein sich außerhalb des Gehäuses erstreckendes Betätigungselement auf, das mit dem Kolben verbunden ist, um mittels Druck- oder Zugbetätigung eine Bewegung des Kolbens zu bewirken. Vorzugsweise ist das Betätigungselement federunterstützt, um in Abwesenheit einer Betätigungskraft in eine Normalposition gebracht zu werden beziehungsweise in jener zu verharren. Diese Normalposition ist vorzugsweise die Druckübertragungsstellung.

Das Betätigungselement weist vorzugsweise eine Ablassöffnung auf, die fluidleitend mit der inneren Durchgangsöffnung des Kolbens und mit der Umgebung verbunden ist. Dies ist besonders von Vorteil, wenn das zu entlüftende Manometer auf der Fluideintrittsseite des Feuerlöschanlagenventils wirkend angeordnet ist. In der Druckübertragungsstellung steht Löschmittel am Manometer an, welches während der Entlüftung dann durch die Ablassöffnung aus dem Feuerlöschanlagenventil entfernt werden kann. Dies geht besonders einfach mit einer durchgehenden Fluidpassage, die durch die Durchgangsöffnung des Kolbens und des Betätigungselements hindurch verläuft.

In einer weiteren Ausführungsform der Erfindung ist der Kolben in einer Kolbenkammer angeordnet, welcher eine Wandung aufweist, und einen Abschnitt mit einem derart reduzierten Außendurchmesser, dass ein Ringraum mit der dem Kolben gegenüberliegenden Wandung der Kolbenkammer ausgebildet wird.

Vorzugsweise ist der Ringraum in der Druckübertragungsstellung des Kolbens fluidleitend mit dem Manometer einerseits und der Fluideintrittskammer oder Fluidaustrittskammer andererseits verbunden, und die fluidleitende Verbindung des Ringraumes mit dem Manometer und/oder Fluideintritts- oder Fluidaustrittskammer in der Entlüftungsstellung unterbunden ist. Vorzugsweise ist der Kolben beiderseits des Abschnitts mit reduziertem Außendurchmesser gegen die Wandung abgedichtet. Die Ausbildung eines Ringraums um den Kolben herum, zum Transportieren des Fluids zum Manometer in der Druckübertragungsstellung sorgt für besonders kurze Wege von der Fluideintritts- oder Austrittskammer hin zum Manometer.

Die Vorteile des erfindungsgemäßen Feuerlöschanlagenventils mit seiner in das Gehäuse integrierten Entlüftungsvorrichtung zeigen sich bereits bei der Verwendung eines einzigen Manometers am Feuerlöschanlagenventil.

In einer bevorzugten Ausführungsform weist das Feuerlöschanlagenventil ein erstes Manometer auf und ferner ein zweites Manometer, wobei eines der beiden Manometer mit der Fluideintrittskammer wirkverbunden ist, und das andere der beiden Manometer mit der Fluidaustrittskammer wirkverbunden ist.

In dieser Ausführungsform weist die Entlüftungsvorrichtung gemäß einer ersten bevorzugten Ausgestaltung für jedes Manometer einen innerhalb des Gehäuses verschiebbar gelagerten Kolben auf, der zwischen einer Druckübertragungsstellung und einer Entlüftungsstellung hin und her bewegbar ist, wobei in der Druckübertragungsstellung jeweils einer der Kolben eine fluidleitende Verbindung zwischen einem der Manometer und der Fluideintrittskammer hergestellt und der andere Kolben eine fluidleitende Verbindung zwischen dem anderen Manometer und der Fluidaustrittskammer herstellt, und in der Entlüftungsstellung die fluidleitende Verbindung zwischen dem jeweiligen Manometer und der Fluideintrittskammer und Fluidaustrittskammer jeweils unterbunden ist.

Erfindungsgemäß weist jeder der Kolben eine innere Durchgangsöffnung auf, die fluidleitend mit der Umgebung verbunden ist, jedes Manometer ist in der Entlüftungsstellung des jeweiligen Kolbens fluidleitend mit dessen innerer Durchgangsöffnung verbunden, und in der Druckübertragungsstellung des jeweiligen Kolbens ist die fluidleitende Verbindung zwischen dem jeweiligen Manometer und der inneren Durchgangsöffnung des ihm zugeordneten Kolbens unterbunden.

Vorzugsweise weist die Entlüftungsvorrichtung für jeden Kolben ein sich außerhalb des Gehäuses erstreckendes Betätigungselement auf, das mit dem ihm zugeordneten Kolben verbunden ist, um mittels Druck- oder Zugbetätigung eine Bewegung des jeweiligen Kolbens zu bewirken.

Vorzugsweise weist jedes Betätigungselement eine Ablassöffnung auf, die fluidleitend mit der inneren Durchgangsöffnung des ihm zugeordneten Kolbens und mit der Umgebung verbunden ist.

Vorzugsweise sind die Kolben jeweils in einer Kolbenkammer oder in einer gemeinsamen Kolbenkammer angeordnet, welche (jeweils) eine Wandung aufweist, und weisen jeweils einen Abschnitt mit einem derart reduzierten Außendurchmesser auf, dass ein Ringraum mit der dem Kolben gegenüberliegenden Wandung der Kolbenkammer ausgebildet wird.

Vorzugsweise ist der jeweilige Ringraum in der Druckübertragungsstellung des jeweiligen Kolbens fluidleitend mit dem ihm zugeordneten Manometer einerseits und der Fluideintrittskammer bzw. Fluidaustrittskammer andererseits verbunden, und die fluidleitende Verbindung des jeweiligen Ringraums mit dem jeweiligen Manometer und/oder mit der Fluideintritts- oder Austrittskammer ist in der Entlüftungsstellung unterbunden.

Vorzugsweise sind die Kolben beiderseits des jeweiligen Abschnitts mit reduziertem Außendurchmesser gegen die Wandung abgedichtet.

Die vorstehende bevorzugte Ausgestaltung sah für jedes Manometer einen separaten Kolben zur Entlüftung vor. Die Erfindung spielt ihren Vorteil allerdings auch in einer Ausführungsform aus, in welcher die Entlüftungsvorrichtung für beide Manometer einen gemeinsamen Kolben aufweist, der innerhalb des Gehäuses verschiebbar gelagert und zwischen einer Druckübertragungsstellung und einer Entlüftungsstellung hin und her bewegbar ist, wobei in der Druckübertragungsstellung eine fluidleitende Verbindung zwischen einem der Manometer und der Fluideintrittskammer sowie zwischen dem anderen Manometer und der Fluidaustrittskammer hergestellt ist, und in der Entlüftungsstellung die fluidleitende Verbindung zwischen dem jeweiligen Manometer und der Fluideintrittskammer und Fluidaustrittskammer jeweils unterbunden ist.

Erfindungsgemäß weist der gemeinsame Kolben eine innere Durchgangsöffnung auf, die fluidleitend mit der Umgebung verbunden ist, die Manometer sind in der Entlüftungsstellung fluidleitend mit der inneren Durchgangsöffnung verbunden, und in der Druckübertragungsstellung des gemeinsamen Kolbens ist die fluidleitende Verbindung zwischen den Manometern und der inneren Durchgangsöffnung unterbunden.

Vorzugsweise weist die Entlüftungsvorrichtung ein sich außerhalb des Gehäuses erstreckendes Betätigungselement auf, das mit dem gemeinsamen Kolben verbunden ist, um mittels Druck- oder Zugbetätigung eine Bewegung des Kolbens zu bewirken.

Vorzugsweise weist das Betätigungselement eine Ablassöffnung auf, die fluidleitend mit der inneren Durchgangsöffnung des gemeinsamen Kolbens und mit der Umgebung verbunden ist.

Vorzugsweise ist der gemeinsame Kolben in einer Kolbenkammer angeordnet, welche eine Wandung aufweist, und weist einen ersten Abschnitt und einen zweiten Abschnitt jeweils mit einem derart reduzierten Außendurchmesser auf, dass jeweils ein Ringraum mit der dem Kolben gegenüberliegenden Wandung der Kolbenkammer ausgebildet wird.

Vorzugsweise ist einer der Ringräume in der Druckübertragungsstellung des Kolbens fluidleitend mit einem der Manometer einerseits und der Fluideintrittskammer andererseits verbunden, und der andere Ringraum ist mit dem anderen Manometer einerseits und der Fluidaustrittskammer andererseits fluidleitend verbunden, wobei die fluidleitende Verbindung des jeweiligen Ringraums mit dem jeweiligen Manometer und der Fluideintrittsoder Fluidaustrittskammer in der Entlüftungsstellung unterbunden ist.

Vorzugsweise ist der gemeinsame Kolben beiderseits des jeweiligen Abschnitts mit reduziertem Außendurchmesser gegen die Wandung abgedichtet.

Die Erfindung wurde vorstehend unter Bezugnahme auf ein Feuerlöschanlagenventil beschrieben. In einem weiteren Aspekt betrifft die Erfindung ferner auch eine Feuerlöschanlage mit einem Rohrleitungsnetz, einer Anzahl von in dem Rohrleitungsnetz angeordneten Sprinklern und/oder Löschdüsen, einer Wasserversorgung, und einem die Wasserversorgung mit dem Rohrleitungsnetz verbindenden Feuerlöschanlagenventil.

Die Erfindung löst die eingangs bezeichnete Aufgabe bei einer Feuerlöschanlage der vorstehend benannten Art, indem das Feuerlöschanlagenventil nach einer der vorstehend beschriebenen bevorzugten Ausführungsformen ausgebildet ist. Die erfindungsgemäße Feuerlöschanlage macht sich hierdurch die Vorteile des erfindungsgemäßen Feuerlöschanlagenventils zunutze, so dass diesbezüglich auf die obigen Ausführungen verwiesen wird.

Die erfindungsgemäße Feuerlöschanlage hat dieselben bevorzugten Ausführungsformen wie das erfindungsgemäße Feuerlöschanlagenventil.

Im Folgenden wird die Erfindung anhand zweier bevorzugter Ausführungsbeispiele unter Bezugnahme auf die beigefügten Figuren eingehender beschrieben. Hierbei zeigen:
- Fig. 1: ein Feuerlöschanlagenventil gemäß einem ersten bevorzugten Ausführungsbeispiel der Erfindung,
- Fig. 2a: eine Detailansicht eines Feuerlöschanlagenventils gemäß eines zweiten bevorzugten Ausführungsbeispiels der Erfindung in einem ersten Betriebszustand, und
- Fig. 2b: eine Detailansicht des Feuerlöschanlagenventils gemäß dem zweiten Ausführungsbeispiel in einem zweiten Betriebszustand.

Fig. 1 zeigt zunächst ein Feuerlöschanlagenventil 1 zur Verwendung in einer erfindungsgemäßen Feuerlöschanlage. Das Feuerlöschanlagenventil 1 weist ein Gehäuse 3 auf. Das Gehäuse 3 weist einen Grundkörper 5 auf, an dem ein Fluideinlass 6 und ein Fluidauslass 8 ausgebildet sind. An dem Grundkörper 5 ist ein Gehäusedeckel 7 reversibel lösbar montiert.

Im Inneren des Gehäuses 3 sind eine Fluideintrittskammer 11 und eine Fluidaustrittskammer 13 ausgebildet. Ein Schließkörper 9, der sich in Figur 1 in einem Sperrzustand befindet, ist zwischen der Fluideintrittskammer 11 und der Fluidaustrittskammer 13 angeordnet und dazu eingerichtet, die unmittelbare Strömung zwischen den beiden Kammern 11, 13 im gezeigten Sperrzustand zu unterbinden. Der Schließkörper 9 ist vorzugsweise nach Art einer Rückschlagklappe ausgebildet und durch einen Überdruck auf Seiten der Fluideintrittskammer 11 vom gezeigten Sperrzustand in eine Freigabestellung bewegbar. In der Freigabestellung strömt Fluid in Richtung des Druckgradienten von der Fluideintrittskammer 11 unmittelbar in die Fluidaustrittskammer 13.

Das Feuerlöschanlagenventil 1 ist dazu eingerichtet, mit dem Fluidauslass 8 an ein Rohrleitungsnetz angeschlossen zu werden, welches eine Anzahl von Sprinklern versorgt. Ferner ist das Feuerlöschanlagenventil 1 dazu eingerichtet, mit seinem Fluideinlass 6 an einer Löschmittelversorgung angeschlossen zu werden, die das Löschmittel für die Feuerlöschanlage bereitstellt.

Zur Überwachung der Druckzustände in der Fluideintrittskammer 11 und in der Fluidaustrittskammer 13 sind an dem Gehäuse 3 des Feuerlöschanlagenventils 1 ein erstes Manometer 15 und ein zweites Manometer 17 montiert. Vorzugsweise sind das erste und zweite Manometer 15, 17 reversibel lösbar an dem Gehäusedeckel 7 montiert. Die Manometer 15, 17 sind jeweils mittels einer Stichleitung 19a, 19b mit der Fluideintrittskammer 11 bzw. Fluidaustrittskammer 13 fluidleitend verbindbar und dazu eingerichtet, bei bestehender fluidleitender Verbindung den in der jeweiligen Kammer 11, 13 herrschenden Druck anzuzeigen.

Das Feuerlöschanlagenventil 1 weist ferner eine Entlüftungsvorrichtung 21 auf, die dazu eingerichtet ist, an den Manometern 15, 17 anstehenden Stichleitungen 19a zur Umgebung hin zu entlüften.

Die Entlüftungsvorrichtung 21 weist für jedes Manometer 15, 17 einen Kolben 23a, b auf, der jeweils mit einem Betätigungselement 25a,b gekoppelt ist (kann auch einteilig ausgeführt werden). Der Kolben 23a,b ist jeweils in einer Kolbenkammer 27a,b verschiebbar gelagert, insbesondere schwimmend gelagert.

Innerhalb der jeweiligen Kolbenkammer 27a,b ist der jeweilige Kolben 23a,b zwischen einer Entlüftungsstellung und einer Druckübertragungsstellung hin und her bewegbar. In der gezeigten Konfiguration in Fig. 1 ist der erste Kolben 23a in der Entlüftungsstellung, und der zweite Kolben 23b befindet sich in der Druckübertragungsstellung.

Der Kolben 23a,b weist einen Abschnitt mit reduziertem Außendurchmesser auf, mittels welchem ein Ringraum 29a,b mit der jeweils in der Kolbenkammer 27a,b gegenüberliegenden Wandung ausgebildet wird. Der Kolben 23a,b ist jeweils beiderseits des Abschnitts 29a,b gegen die Kolbenkammer 27a,b abgedichtet.

In der Entlüftungsstellung ist die fluidleitende Verbindung zwischen dem Manometer 15 und der Fluidaustrittskammer 13 unterbunden, indem der Ringraum 29a zwar fluidleitend mit dem kammerseitigen Teil 19b der Stichleitung fluidleitend verbunden ist, allerdings von dem manometerseitigen Teil 19a der Stichleitung getrennt ist. Dafür ist der manometerseitige Teil 19a der Stichleitung mit einer inneren Durchgangsöffnung 31 fluidleitend verbunden, die in dem Kolben 23a,b ausgebildet ist und ihrerseits fluidleitend über eine Ablassöffnung 33 im Betätigungselement 25a mit der Umgebung fluidleitend verbunden ist. Somit stellt sich in der gezeigten Entlüftungsstellung am ersten Manometer 15 der Umgebungsdruck ein und das Fluid kann in 33 abfließen.

In der, beispielhaft für das zweite Manometer 17 gezeigten, Druckübertragungsstellung ist der Ringraum 29b fluidleitend sowohl mit dem manometerseitigen Teil 19a der Stichleitung als auch mit dem kammerseitigen Teil 19b der Stichleitung fluidleitend verbunden, so dass der in der Fluideintrittskammer 11 anstehende Druck auf das Manometer 17 übertragen wird. Die innere Durchgangsöffnung 31 des zweiten Kolbens 23b ist dafür allerdings nicht fluidleitend mit dem Manometer 17 verbunden.

Vorzugsweise sind die erste und zweite Kolbenkammer 27a,b mittels einer Fluidpassage 35 fluidleitend verbunden. Falls die Fluidpassage 35 und die Durchgangsöffnungen 31 sowie Ablassöffnungen 33 mit einer Steigung relativ zur Horizontalen angeordnet werden, kann etwaiges Löschmittel, welches sich innerhalb der Entlüftungsvorrichtung 21 befindet, jederzeit in Richtung der Schwerkraft durch die innere Durchgangsöffnung 31 und Ablassöffnung 33 abfließen.

Nachdem Fig. 1 ein Ausführungsbeispiel gezeigt hat, in welchem beim Feuerlöschanlagenventil mit zwei Manometern 15, 17 für jedes Manometer ein separater Kolben vorgesehen war, widmen sich die Fig. 2a,b einem zweiten bevorzugten Ausführungsbeispiel, das den gleichen Erfindungsgedanken auf andere Weise verkörpert. Das Ausführungsbeispiel gemäß den Fig. 2a, b nutzt denselben Ventilaufbau wie das Ausführungsbeispiel gemäß Fig. 1, weswegen nur der abweichend gestaltete Gehäusedeckel 7' gezeigt ist. Gleiche Bezugszeichen verweisen auf strukturell oder funktional identische Elemente relativ zu dem Ausführungsbeispiel gemäß Fig. 1.

In dem Gehäusedeckel 7' ist eine einzige Kolbenkammer 27c ausgebildet, in welcher sich ein einzelner gemeinsamer Kolben 23c befindet. Der gemeinsame Kolben 23c ist linear beweglich gelagert, vorzugsweise schwimmend, und zwischen einer Druckübertragungsstellung (Fig. 2a) und einer Entlüftungsstellung (Fig. 2b) hin und her bewegbar. Wie in Fig. 1 weist der Gehäusedeckel 7' eine zweiteiligen Stichleitung 19a,b für jedes der Manometer 15, 17 auf, mittels derer das Manometer 15, 17 jeweils mit der Fluideintrittskammer 11 bzw. Fluidaustrittskammer 13 kommunizieren kann, um den dort herrschenden Druck anzuzeigen.

Der Kolben 23c weist für jedes Manometer 15, 17 einen Abschnitt mit reduziertem Außendurchmesser auf, wodurch jeweils ein Ringraum 29a,b mit der Wandung der Kolbenkammer 27c ausgebildet wird.

In der in Fig. 2a gezeigten Druckübertragungsstellung befindet sich der Ringraum 29a,b jeweils in fluidleitender Verbindung mit beiden Teilen 19a,b der Stichleitung. Eine fluidleitende Verbindung zwischen den Manometern 15, 17 und der Umgebung ist somit unterbunden, während allerdings eine Druckübertragung zwischen den Manometern 15, 17 und der Fluideintritts- bzw. Fluidaustrittskammer 11, 13 stattfinden kann. Der Kolben 23c ist jeweils beiderseits der Ringräume 29a,b gegen die Wandung der Kolbenkammer 27c abgedichtet.

Wird der gemeinsame Kolben 23c aus der in Fig. 2a gezeigten Stellung in die Stellung gemäß Fig. 2b durch (bspw. Zug-) Betätigung eines Betätigungselements 25c bewegt, wird die fluidleitende Verbindung zwischen den Ringräumen 29a,b und den manometerseitigen Teilen 19a der Stichleitungen unterbunden, so dass eine fluidleitende Verbindung zu der Fluideintrittskammer 11 und Fluidaustrittskammer 13 und dem Manometer 15 bzw. 17 nicht mehr gegeben ist. Dafür ist aber die fluidleitende Verbindung zwischen den manometerseitigen Teilen 19a der Stichleitungen und der inneren Durchgangsöffnung 31 bzw. Ablassöffnung 33 des gemeinsamen Kolbens 23c hergestellt, welche ihrerseits mit der Umgebung fluidleitend verbunden ist, so dass beide Manometer 15, 17 simultan mit einem Handgriff entlüftet werden können. Das zweite Manometer 17 wird mittels einer Stichbohrung 37 entlüftet, die in die innere Durchgangsöffnung 31 mündet, während das erste Manometer 15 über eine Stirnseite des gemeinsamen Kolbens 23c, entlüftet wird, in welche die Durchgangsöffnung 31 mündet.

Aus den Ausführungsbeispielen der Figuren 1 und 2a, b geht hervor, wie sich mit minimalem Bauraum eine Entlüftungsfunktion an einem Feuerlöschanlagenventil 1 mit daran montierten Manometern realisieren lässt.

In gleicher Weise lassen sich die erfindungsgemäßen Vorteile auch bei einem hier nicht figürlich dargestellten Feuerlöschanlagenventil erzielen, das lediglich ein einziges Manometer aufweist, und demzufolge eine Überwachung jeweils nur einer der Fluideintrittskammer oder Austrittkammer 11,13 gewährleistet.

### Bezugszeichen:

- 1: Feuerlöschanlagenventil
- 2: Gehäuse
- 5: Grundkörper
- 6: Fluideinlass
- 7, 7': Gehäusedeckel
- 8: Fluidauslass
- 9: Schließkörper
- 11: Fluideintrittskammer
- 13: Fluidaustrittskammer
- 15: erstes Manometer
- 17: zweites Manometer
- 19a: Teil der Stichleitung, manometerseitig
- 19b: Teil der Stichleitung, kammerseitig
- 21: Entlüftungsvorrichtung
- 23a: erster Kolben
- 23b: zweiter Kolben
- 23c: gemeinsamer Kolben
- 25a: erstes Betätigungselement
- 25b: zweites Betätigungselement
- 25c: gemeinsames Betätigungselement
- 27a: erste Kolbenkammer
- 27b: zweite Kolbenkammer
- 27c: gemeinsame Kolbenkammer
- 29a, b: Ringraum
- 31: Durchgangsöffnung
- 33: Ablassöffnung
- 35: Fluidpassage
- 37: Stichbohrung

## Patentansprüche

1. Feuerlöschanlagenventil (1), mit
einem Gehäuse (2),
einer in dem Gehäuse (2) vorgesehenen Fluideintrittskammer (11),
einer in dem Gehäuse (2) vorgesehenen Fluidaustrittskammer (13),
einem zwischen einem Sperrzustand und einem Freigabezustand hin und her bewegbaren Schließkörper (9), welcher im Sperrzustand eine unmittelbare Fluidströmung zwischen der Fluideintrittskammer (11) und der Fluidaustrittskammer (13) unterbindet und in der Freigabestellung die Fluideintrittskammer (11) mit der Fluidaustrittskammer (13) unmittelbar fluidleitend verbindet, und
wenigstens einen mit der Fluideintrittskammer (11) oder Fluidaustrittskammer (13) wirkverbundenen, an dem Gehäuse (2) montierten Manometer (15, 17)
**gekennzeichnet durch** eine in das Gehäuse (2) integrierte Entlüftungsvorrichtung (21) für das wenigstens eine Manometer (15, 17), wobei die Entlüftungsvorrichtung (21) einen innerhalb des Gehäuses (2) verschiebbar gelagerten Kolben (23a,b,c) aufweist, der zwischen einer Druckübertragungsstellung und einer Entlüftungsstellung hin und her bewegbar ist, wobei in der Druckübertragungsstellung eine fluidleitende Verbindung zwischen dem wenigstens einen Manometer (15, 17) und der Fluideintrittskammer (11) oder Fluidaustrittskammer (13) hergestellt ist, und in der Entlüftungsstellung die fluidleitende Verbindung zwischen dem wenigstens einen Manometer (15, 17) und der Fluideintrittskammer (11) oder Fluidaustrittskammer (13) unterbunden ist, und wobei der Kolben (23a,b,c) eine innere Durchgangsöffnung (31) aufweist, die fluidleitend mit der Umgebung verbunden ist, das wenigstens eine Manometer (15, 17) in der Entlüftungsstellung fluidleitend mit der inneren Durchgangsöffnung (31) verbunden ist, und in der Druckübertragungsstellung des Kolbens (23a,b,c) die fluidleitende Verbindung zwischen dem Manometer (15, 17) und der inneren Durchgangsöffnung (31) unterbunden ist.

2. Feuerlöschanlagenventil (1) nach Anspruch 1,
wobei das Gehäuse (2) einen Grundkörper (5) und einen reversibel lösbar mit dem Grundkörper (5) verbundenen Gehäusedeckel (7, 7') aufweist, und die Entlüftungsvorrichtung in den Gehäusedeckel (7, 7') integriert ist.

3. Feuerlöschanlagenventil (1) nach Anspruch 2,
wobei das wenigstens eine Manometer (15, 17) an dem Gehäusedeckel (7, 7') montiert ist.

4. Feuerlöschanlagenventil (1) nach einem der vorstehenden Ansprüche,
wobei die Entlüftungsvorrichtung (21) ein sich außerhalb des Gehäuses (2) erstreckendes Betätigungselement (25a,b,c) aufweist, das mit dem Kolben (23a,b,c) verbunden ist, um mittels Druck- oder Zugbetätigung eine Bewegung des Kolbens (23a,b,c) zu bewirken.

5. Feuerlöschanlagenventil (1) nach Anspruch 4,
wobei das Betätigungselement (25a,b,c) eine Ablassöffnung (33) aufweist, die fluidleitend mit der inneren Durchgangsöffnung (31) des Kolbens (23a,b,c) und mit der Umgebung verbunden ist.

6. Feuerlöschanlagenventil (1) nach einem der vorstehenden Ansprüche,
wobei der Kolben (23a,b,c)
- in einer Kolbenkammer (27a,b,c) angeordnet ist, welche eine Wandung aufweist, und
- einen Abschnitt mit einem derart reduzierten Außendurchmesser aufweist, dass ein Ringraum (29a, b) mit der dem Kolben (23a,b,c) gegenüberliegenden Wandung der Kolbenkammer (27a,b,c) ausgebildet ist.

7. Feuerlöschanlagenventil (1) nach Anspruch 6,
wobei der Ringraum in der Druckübertragungsstellung des Kolbens (23a,b,c) fluidleitend mit dem Manometer (15, 17) einerseits und der Fluideintrittskammer (11) oder Fluidaustrittskammer (13) andererseits verbunden ist, und die fluidleitende Verbindung des Ringraums mit dem Manometer (15, 17) und/oder der Fluideintritts- oder Fluidaustrittskammer (11, 13) in der Entlüftungsstellung unterbunden ist.

8. Feuerlöschanlagenventil (1) nach Anspruch 6 oder 7,
wobei der Kolben (23a,b,c) beiderseits des Abschnitts mit reduziertem Außendurchmesser gegen die Wandung der Kolbenkammer (27a,b,c) abgedichtet ist.

9. Feuerlöschanlagenventil (1) nach einem der vorstehenden Ansprüche,
wobei das Manometer (15, 17) ein erstes Manometer (15) ist, und das Feuerlöschanlagenventil (1) ferner ein zweites Manometer (17) aufweist, wobei
eines der beiden Manometer (15, 17) mit der Fluideintrittskammer (11) wirkverbunden ist, und das andere der beiden Manometer (17, 15) mit der Fluidaustrittskammer (13) wirkverbunden ist.

10. Feuerlöschanlagenventil (1) nach Anspruch 9,
wobei die Entlüftungsvorrichtung (21) für jedes Manometer (15, 17) einen innerhalb des Gehäuses (2) verschiebbar gelagerten Kolben (23a,b) aufweist, der zwischen einer Druckübertragungsstellung und einer Entlüftungsstellung hin und her bewegbar ist, wobei in der Druckübertragungsstellung einer der Kolben (23a,b) eine fluidleitende Verbindung zwischen einem der Manometer (15, 17) und der Fluideintrittskammer (11) herstellt, und der andere Kolben (23b,a) eine fluidleitende Verbindung zwischen dem anderen Manometer (17, 15) und der Fluidaustrittskammer (13) herstellt, und in der Entlüftungsstellung die fluidleitende Verbindung zwischen dem jeweiligen Manometer (15, 17) und der Fluideintrittskammer (11) und Fluidaustrittskammer (13) jeweils unterbunden ist.

11. Feuerlöschanlagenventil (1) nach Anspruch 9,
wobei die Entlüftungsvorrichtung (21) für beide Manometer (15, 17) einen gemeinsamen Kolben (23c) aufweist, der innerhalb des Gehäuses (2) verschiebbar gelagert und zwischen einer Druckübertragungsstellung und einer Entlüftungsstellung hin und her bewegbar ist, wobei in der Druckübertragungsstellung eine fluidleitende Verbindung zwischen einem der Manometer (15, 17) und der Fluideintrittskammer (11) sowie zwischen dem anderen Manometer (15, 17) und der Fluidaustrittskammer (13) hergestellt ist, und in der Entlüftungsstellung die fluidleitende Verbindung zwischen dem jeweiligen Manometer (15, 17) und der Fluideintrittskammer (11) und Fluidaustrittskammer (13) jeweils unterbunden ist.

12. Feuerlöschanlage, mit
einem Rohrleitungsnetz,
einer Anzahl Sprinkler oder Löschdüsen, die in dem Rohrleitungsnetz angeordnet sind, einer Löschmittelversorgung, und
einem die Löschmittelversorgung mit dem Rohrleitungsnetz verbindenden Feuerlöschanlagenventil (1),
**dadurch gekennzeichnet, dass** das Feuerlöschanlagenventil (1) nach einem der vorstehenden Ansprüche ausgebildet ist.

## Claims

1. A fire extinguishing system valve (1) comprising
a housing (2),
a fluid inlet chamber (11) in the housing (2),
a fluid outlet chamber (13) in the housing (2),
a closing body (9) reciprocable between a blocking state and a release state and which in the blocking state prevents a direct flow of fluid between the fluid inlet chamber (11) and the fluid outlet chamber (13) and in the release state connects the fluid inlet chamber (11) directly in fluid-conducting relationship to the fluid outlet chamber (13), and
at least one manometer (15, 17) which is operatively connected to the fluid inlet chamber (11) or the fluid outlet chamber (13) and which is mounted to the housing (2),
**characterised by** a venting device (21) integrated into the housing (2) for the at least one manometer (15, 17), wherein the venting device (21) has a plunger (23a, b, c) which is mounted displaceably within the housing (2) and which is moveable back and forth between a pressure transmission position and a venting position, wherein in the pressure transmission position, the at least one manometer (15, 17) and the fluid inlet chamber (11) or fluid outlet chamber (13) are in fluid communication, and in the venting position, fluid communication between the at least one manometer (15, 17) and the fluid inlet chamber (11) or fluid outlet chamber (13) is interrupted, and wherein the plunger (23a, b, c) has an inner through opening (31) which is in fluid communication with the environment, the at least one manometer (15, 17), when in the venting position, is in fluid communication with the inner through opening (13), and wherein in the pressure transmission position of the plunger (23a, b, c), fluid communication between the manometer (15, 17) and the inner through opening (31) is interrupted.

2. A fire extinguishing system valve (1) according to claim 1
wherein the housing (2) has a main body (5) and a housing cover (7, 7') which is reversibly releasably connected to the main body (5) and the venting device is integrated into the housing cover (7, 7').

3. A fire extinguishing system valve (1) according to claim 2
wherein the at least one manometer (15, 17) is mounted to the housing cover (7, 7').

4. A fire extinguishing system valve (1) according to one of the preceding claims
wherein the venting device (21) has an actuating element (25a, b, c) which extends outside the housing (2) and which is connected to the plunger (23a, b, c) to cause a movement of the plunger (23a, b, c) by means of pushing or pulling actuation.

5. A fire extinguishing system valve (1) according to claim 4
wherein the actuating element (25a, b, c) has a drain opening (33) in fluid communication with the inner through opening (31) of the plunger (23a, b, c) and the environment.

6. A fire extinguishing system valve (1) according to one of the preceding claims
wherein the plunger (23a, b, c)
- is arranged in a plunger chamber (27a, b, c) which has a wall and
- has a portion of an outside diameter which is so reduced that an annular space (29a, b) is formed with the wall of the plunger chamber (27a, b, c), that is opposite to the plunger (23a, b, c).

7. A fire extinguishing system valve (1) according to claim 6
wherein in the pressure transmission position of the plunger (23a, b, c), the annular space is in fluid communication with the manometer (15, 17) on the one hand and the fluid inlet chamber (11) or fluid outlet chamber (13) on the other hand, and fluid communication between the annular space and the manometer (15, 17) and/or between the annular space and the fluid inlet or fluid outlet chamber (11, 13) is interrupted in the venting position.

8. A fire extinguishing system valve (1) according to claim 6 or claim 7
wherein the plunger (23a, b, c) is sealed off in relation to the wall of the plunger chamber (27a, b, c) on both sides of the portion of reduced outside diameter.

9. A fire extinguishing system valve (1) according to one of the preceding claims
wherein the manometer (15, 17) is a first manometer (15) and the fire extinguishing system valve (1) further has a second manometer (17), wherein
one of the two manometers (15, 17) is operatively coupled to the fluid inlet chamber (11) and the other of the two manometers (17, 15) is operatively coupled to the fluid outlet chamber (13).

10. A fire extinguishing system valve (1) according to claim 9
wherein the venting device (21) for each manometer (15, 17) has a plunger (23a, b) which is mounted displaceably within the housing (2) and which is moveable back and forth between a pressure transmission position and a venting position, wherein in the pressure transmission position one of the plungers (23a, b) establishes fluid communication between one of the manometers (15, 17) and the fluid inlet chamber (11) and the other plunger (23b, a) establishes fluid communication between the other manometer (17, 15) and the fluid outlet chamber (13) and in the venting position, fluid communication between the respective manometer (15, 17) and the fluid inlet chamber (11) and fluid outlet chamber (13) is respectively interrupted.

11. A fire extinguishing system valve (1) according to claim 9
wherein the venting device (21) for both manometers (15, 17) has a common plunger (23c) which is mounted displaceably within the housing (2) and is reciprocable between a pressure transmission position and a venting position, wherein in the pressure transmission position a fluid-conducting connection is made between one of the manometers (15, 17) and the fluid inlet chamber (11) and between the other manometer (15, 17) and the fluid outlet chamber (13) and in the venting position the fluid-conducting connection between the respective manometer (15, 17) and the fluid inlet chamber (11) and fluid outlet chamber (13) is respectively interrupted.

12. A fire extinguishing system comprising
a piping network,
a number of sprinklers or extinguishing nozzles arranged in the piping network,
an extinguishing agent supply, and
a fire extinguishing system valve (1) connecting the extinguishing agent supply to the piping network,
**characterised in that** the fire extinguishing system valve (1) is in accordance with one of the preceding claims.

## Revendications

1. Vanne d'installation d'extinction d'incendie (1), avec
un boîtier (2),
une chambre d'entrée de fluide (11) prévue dans le boîtier (2),
une chambre de sortie de fluide (13) prévue dans le boîtier (2),
un corps de fermeture (9) pouvant effectuer des mouvements de va-et-vient entre un état de blocage et un état de déblocage, lequel, dans l'état de blocage, empêche un écoulement de fluide direct entre la chambre d'entrée de fluide (11) et la chambre de sortie de fluide (13) et relie, dans la position de déblocage, directement la chambre d'entrée de fluide (11) à la chambre de sortie de fluide (13) de manière à acheminer un fluide, et
au moins un manomètre (15, 17) monté sur le boîtier (2) et relié de manière fonctionnelle à la chambre d'entrée de fluide (11) ou à la chambre de sortie de fluide (13),
**caractérisée par** un dispositif d'aération (21) intégré dans le boîtier (2) pour l'au moins un manomètre (15, 17), dans laquelle le dispositif d'aération (21) présente un piston (23a, b, c) monté de manière à pouvoir coulisser à l'intérieur du boîtier (2), lequel peut effectuer des mouvements de va-et-vient entre une position de transmission de pression et une position d'aération, dans laquelle, dans la position de transmission de pression, une liaison acheminant un fluide entre l'au moins un manomètre (15, 17) et la chambre d'entrée de fluide (11) ou la chambre de sortie de fluide (13) est établie, et, dans la position d'aération, la liaison acheminant un fluide entre l'au moins un manomètre (15, 17) et la chambre d'entrée de fluide (11) ou la chambre de sortie de fluide (13) est entravée, et dans laquelle le piston (23a, b, c) présente un orifice de passage intérieur (31), qui est relié de manière à acheminer un fluide à l'environnement, l'au moins un manomètre (15, 17) est relié de manière à acheminer un fluide à l'orifice de passage intérieur (31) dans la position d'aération, et, dans la position de transmission de pression du piston (23a, b, c), la liaison acheminant un fluide entre le manomètre (15, 17) et l'orifice de passage intérieur (31) est entravée.

2. Vanne d'installation d'extinction d'incendie (1) selon la revendication 1,
dans laquelle le boîtier (2) présente un corps de base (5) et un couvercle de boîtier (7, 7') relié de manière amovible et réversible au corps de base (5), et le dispositif d'aération est intégré dans le couvercle de boîtier (7, 7').

3. Vanne d'installation d'extinction d'incendie (1) selon la revendication 2,
dans laquelle l'au moins un manomètre (15, 17) est monté sur le couvercle de boîtier (7, 7').

4. Vanne d'installation d'extinction d'incendie (1) selon l'une quelconque des revendications précédentes,
dans laquelle le dispositif d'aération (21) présente un élément d'actionnement (25a, b, c) s'étendant à l'extérieur du boîtier (2), qui est relié au piston (23a, b, c) pour provoquer un mouvement du piston (23a, b, c) par actionnement par pression ou traction.

5. Vanne d'installation d'extinction d'incendie (1) selon la revendication 4,
dans laquelle l'élément d'actionnement (25a, b, c) présente un orifice d'évacuation (33) qui est relié, de manière à acheminer un fluide, à l'orifice de passage intérieur (31) du piston (23a, b, c) et à l'environnement.

6. Vanne d'installation d'extinction d'incendie (1) selon l'une quelconque des revendications précédentes,
dans laquelle le piston (23a, b, c)
- est disposé dans une chambre de piston (27a, b, c) qui présente une paroi, et
- présente une section d'un diamètre extérieur tellement réduit qu'un espace annulaire (29a, b) est réalisé avec la paroi de la chambre de piston (27a, b, c) opposée au piston (23a, b, c).

7. Vanne d'installation d'extinction d'incendie (1) selon la revendication 6,
dans laquelle l'espace annulaire est relié, dans la position de transmission de pression du piston (23a, b, c), de manière à acheminer un fluide au manomètre (15, 17) d'une part et à la chambre d'entrée de fluide (11) ou à la chambre de sortie de fluide (13) d'autre part, et la liaison acheminant un fluide de l'espace annulaire au manomètre (15, 17) et/ou à la chambre d'entrée de fluide ou de sortie de fluide (11, 13) est entravée dans la position d'aération.

8. Vanne d'installation d'extinction d'incendie (1) selon la revendication 6 ou 7,
dans laquelle le piston (23a, b, c) est étanchéifié des deux côtés de la section de diamètre extérieur réduit contre la paroi de la chambre de piston (27a, b, c).

9. Vanne d'installation d'extinction d'incendie (1) selon l'une quelconque des revendications précédentes,
dans laquelle le manomètre (15, 17) est un premier manomètre (15), et la vanne d'installation d'extinction d'incendie (1) présente en outre un deuxième manomètre (17), dans laquelle
l'un des deux manomètres (15, 17) est relié de manière fonctionnelle à la chambre d'entrée de fluide (11) et l'autre des deux manomètres (17, 15) est relié de manière fonctionnelle à la chambre de sortie de fluide (13).

10. Vanne d'installation d'extinction d'incendie (1) selon la revendication 9,
dans laquelle le dispositif d'aération (21) présente, pour chaque manomètre (15, 17), un piston (23a, b) monté de manière à pouvoir coulisser à l'intérieur du boîtier (2), qui peut effectuer des mouvements de va-et-vient entre une position de transmission de pression et une position d'aération, dans laquelle, dans la position de transmission de pression, un des pistons (23a, b) établit une liaison acheminant un fluide entre un des manomètres (15, 17) et la chambre d'entrée de fluide (11), et l'autre piston (23b, a) établit une liaison acheminant un fluide entre l'autre manomètre (17, 15) et la chambre de sortie de fluide (13), et, dans la position d'aération, la liaison acheminant un fluide entre le manomètre (15, 17) respectif et la chambre d'entrée de fluide (11) et la chambre de sortie de fluide (13) est respectivement entravée.

11. Vanne d'installation d'extinction d'incendie (1) selon la revendication 9,
dans laquelle le dispositif d'aération (21) présente, pour les deux manomètres (15, 17), un piston (23c) commun, qui est monté de manière à pouvoir coulisser à l'intérieur du boîtier (2) et peut effectuer des mouvements de va-et-vient entre une position de transmission de pression et une position d'aération, dans laquelle, dans la position de transmission de pression, une liaison acheminant un fluide est établie entre un des manomètres (15, 17) et la chambre d'entrée de fluide (11) ainsi qu'entre l'autre manomètre (15, 17) et la chambre de sortie de fluide (13), et, dans la position d'aération, la liaison acheminant un fluide entre le manomètre (15, 17) respectif et la chambre d'entrée de fluide (11) et la chambre de sortie de fluide (13) est respectivement entravée.

12. Installation d'extinction d'incendie avec
un réseau de canalisations,
un nombre de gicleurs ou de buses d'extinction qui sont disposés dans le réseau de canalisations,
une alimentation en agent extincteur, et
une vanne d'installation d'extinction d'incendie (1) reliant l'alimentation en agent extincteur au réseau de canalisations,
**caractérisée en ce que** la vanne d'installation d'extinction d'incendie (1) est réalisée selon l'une quelconque des revendications précédentes.
